# EUROPÄISCHE PATENTANMELDUNG

(11) **EP 0 099 332 A2**
(43) Veröffentlichungstag der Anmeldung: **25.01.1984**
(21) Anmeldenummer: 83810284.6
(22) Anmeldetag: 27.06.1983
(51) Int. Cl.: B65D 41/34

(54) **Verschlusskappe für einen Behälter**

(30) Priorität: 14.07.1982 CH 4280/82
(71) Anmelder: Albert Obrist AG, CH-4153 Reinach (CH)
(72) Erfinder: Aichinger, Dietmar, CH-4497 Rünenberg (CH)
(74) Vertreter: Wenger, René

(57) **Zusammenfassung**

Eine Verschlusskappe (1) austhermoplastischem Material hat ein Garantieband (4), welches über Sollbruchstege (5) mit der Verschlusskappe verbunden ist. Neben den Sollbruchstegen (5) ist das Garantieband auch noch über eine verstärkte Zone mit der Verschlusskappe verbunden, welche aus zwei etwa vertikal verlaufenden Haltestegen (8) besteht. Zwischen den beiden Haltestegen ist das Garantieband (4) durch einen Schlitz (9) unterbrochen, so dass das Garantieband eine offene Schlaufe bildet und in jedem Fall mühelos vom Behälterhals (3) entfernt werden kann.

## Beschreibung

Die Erfindung betrifft eine Verschlusskappe für einen Behälter, die mit einem mit dem Behälterhals in Eingriff bringbaren Garantieband versehen und einstückig mit dem Garantieband aus thermoplastischem Material im Spritzgussverfahren hergestellt ist, wobei das Garantieband über eine Mehrzahl von Sollbruchstegen sowie über eine verstärkte Zone mit dem unteren Rand der Verschlusskappe verbunden ist und die Wandstärke des Garantiebandes im Bereich zwischen je zwei Sollbruchstegen eine Verstärkung aufweist.

Verschlusskappen aus thermoplastischem Material .mit mit dem Behälterhals in Eingriff bringbarem Garantieband sind bereits seit langem bekannt und werden vorzugsweise in der Getränkeindustrie verwendet. Das Garantieband kann entweder an den Behälterhals angeschrumpft werden, oder es kann beim Aufschrauben der Schraubkappe auf mechanische Weise z.B. durch Einrasten hinter einem Wulst mit dem Behälterhals in Eingriff gebracht werden. Bereits durch das Schweizer Patent 582 099 der Anmelderin ist eine derartige Verschlusskappe bekannt geworden, bei der als verstärkte Zone ein Materialsteg vorgesehen ist, der das Garantieband nach dem Reissen der Sollbruchstege noch mit der Verschlusskappe verbindet. Auf diese Weise soll verhindert werden, dass das Garantieband am Flaschenhals verbleibt. Da es sich bei den Behältern um Mehrwegflaschen handelt, würde das am Behälterhals verbleibende Garantieband ersichtlicherweise den Reinigungsprozess der Flaschen behindern. Durch die Europäische Patentanmeldung 34 997 der Anmelderin ist eine weiter verbesserte Verschlusskappe bekannt geworden, bei der das Garantieband im Bereich zwischen je zwei Sollbruchstegen eine Verstärkung aufweist. Diese Verstärkung erleichtert einerseits das Spritzgiessen der Verschlusskappe und bewirkt andererseits ein besonders vorteilhaftes Anschrumpfen des Garantiebandes durch Wärmeeinwirkung.

Ein Problem bei den bekannten Verschlusskappen besteht darin, dass der Materialsteg, der als verstärkte Zone das Garantieband nach dem Reissen noch mit der Verschlusskappe verbindet, derart stark ausgebildet werden muss, dass er nicht mehr abgebrochen werden kann. Der Verbraucher wünscht jedoch ersichtlicherweise das an der Verschlusskappe anhängende Garantieband zu entfernen, da es die Handhabung der Verschlusskappe beim Wiederverschliessen des Behälters behindert. Wird der Materialsteg jedoch zu schwach ausgebildet, so besteht wiederum die Gefahr, dass der Steg beim Aufschrauben der Verschlusskappe wie die übrigen Sollbruchstege reisst und dass das Garantieband somit am Flaschenhals verbleibt. Der relativ massive Materialsteg bewirkt ausserdem bei anschrumpfbaren Garantiebändern, dass das Garantieband an dieser Stelle nicht schrumpft, so dass die Originalitätssicherung der Verschlusskappe nicht mehr voll gewährleistet ist.

Es ist daher Aufgabe der Erfindung, eine Schraubkappe der eingangs genannten Art zu schaffen, bei der das Garantieband zwar durch eine verstärkte Zone beim Aufschrauben zuverlässig mit der Verschlusskappe verbunden bleibt, jedoch anschliessend mühelos von der Verschlusskappe weggerissen werden kann. Eine weitere Aufgabe der Erfindung besteht darin, schrumpfbare Garantiebänder derart auszubilden, dass der Schrumpfprozess durch die verstärkte Zone nicht behindert wird. Diese Aufgabe wird erfindungsgemäss dadurch gelöst, dass die verstärkte Zone aus zwei etwa vertikal verlaufenden Haltestegen besteht und dass das Garantieband zwischen den Haltestegen unterbrochen ist.

Auf diese Weise bildet das Garantieband nicht mehr einen durchgehenden Ring, sondern eine Art Schlaufe, welche in der Anfangsphase des Aufschraubvorgangs noch mit der Verschlusskappe verbunden ist. Dies hat auch noch den wesentlichen Vorteil, dass beim Entformen der Verschlusskappe aus einem Werkzeug, insbesondere einem Spritzgusswerkzeug, das Garantieband radial zusammengedrückt werden kann, womit leichtere Entformbarkeit gewährleistet wird. Besonders vorteilhaft ist es, wenn der Querschnitt der beiden Haltestege zusammen grösser ist als derjenige eines einzelnen Sollbruchsteges. Auf diese Weise reissen beim Aufschrauben zuerst alle Sollbruchstege, so dass das Garantieband vorerst nur über die beiden Haltestege mit der Verschlusskappe verbunden bleibt. Beim weiteren Aufschrauben reisst jedoch auch einer der beiden Haltestege, wobei das Garantieband jedoch immer noch mit der Verschlusskappe verbunden bleibt. Der noch verbleibende Haltesteg kann nun ohne weiteres von Hand vom unteren Rand der Verschlusskappe abgebrochen werden.

Ein besonders vorteilhaftes Anschrumpfen des Garantiebandes wird ermöglicht, wenn die beiden Haltestege im Bereich zwischen zwei Verstärkungen am Garantieband angeordnet sind. Auf diese Weise schrumpfen auch die Haltestege bei Wärmeeinwirkung an den Behälterhals an. Dies ist insbesondere dann der Fall, wenn die beiden Haltestege etwa die gleiche Wandstärke aufweisen wie das Garantieband.

Ein Ausführungsbeispiel der Erfindung ist in den Zeichnungen dargestellt und wird nachstehend genauer beschrieben. Es zeigen:
Figur 1 eine Verschlusskappe beim Anschrumpfen an einen Behälterhals,
Figur 2 eine Verschlusskappe mit teilweise abgerissenem Garantieband,
Figur 3 eine Teilansicht von unten auf eine Verschlusskappe in stark vergrösserter Darstellung,
Figur 4 einen Teilquerschnitt durch die Linie A-A gemäss Figur 3, und
Figur 5 eine Seitenansicht auf die beiden Haltestege.

Wie in Figur 1 dargestellt, ist eine Verschlusskappe 1 zum Verschliessen eines Behälters 2 auf einem Behälterhals 3 aufgeschraubt. Die Verschlusskappe 1 hat ein Garantieband 4, welches über Sollbruchstege 5 mit dem unteren Rand 6 der Verschlusskappe verbunden ist. Das Garantieband wird beispielsweise mit Hilfe einer Heissluftdüse 10 an den Behälterhals 3 angeschrumpft.

Die Figuren 3 bis 5 zeigen im Detail die Ausgestaltung der erfindungsgemässen Verschlusskappe. Zwischen den einzelnen Sollbruchstegen 5 sind Verstärkungen 7 vorgesehen, deren Wirkung bereits eingehend in Europäischen Patentanmeldung 34 997 beschrieben worden ist. Das Garantieband 4 besteht somit über seinen gesamten Umfang abwechslungsweise aus verstärkten und verdünnten Zonen. Im Bereich zwischen zwei Verstärkungen 7 sind zwei etwa parallel verlaufende Haltestege 8 angeordnet, deren Querschnitt zusammen grösser ist als der Querschnitt eines einzelnen Sollbruchsteges 5. Zwischen den beiden Haltestegen 8 ist das Garantieband 4 unterbrochen, so dass ein etwa vertikaler Schlitz 9 entsteht. Wie insbesondere aus Figur 4 ersichtlich, ist das Garantieband 4 im Querschnitt etwa keilförmig ausgebildet. Die beiden Haltestege 8 haben etwa die gleiche Wandstärke wie die breiteste Stelle des keilförmigen Garantiebandes 4, so dass die Haltestege das Garantieband nicht zusätzlich verdicken. Die Haltestege sind im Querschnitt vorteilhaft etwa halbkreisförmig ausgebildet.

Zur Veranschaulichung der Grössenverhältnisse an der Verschlusskappe werden nachstehend beispielsweise ein paar Abmessungen angegeben. Die beiden Haltestege 8 haben eine Breite von 0,9 mm und eine Wandstärke (Radius) von 0,45 mm, welches gleichzeitig die Wandstärke des Garantiebandes 4 zwischen zwei Verstärkungen 7 ist. Der Schlitz 9 zwischen zwei Haltestegen hat eine Breite von 0,5 mm. Die einzelnen Sollbruchstege 5 sind im Querschnitt ebenfalls halbkreisförmig, haben jedoch einen Radius von nur 0,2 mm. Die Verstärkungen 7 erstrecken sich über Abschnitte von etwa 300, während ihre Wandstärke 0,6 mm beträgt. Auch die verstärkten Zonen 7 verjüngen sich keilförmig gegen den unteren Rand 6 der Verschlusskappe 1. Die Höhe des Garantiebandes 4 beträgt ca. 4,5 mm. Alle angegebenen Masse beziehen sich auf eine Verschlusskappe für eine Getränkeflasche mit einer MCA-Norm-Mündung.

Die beiden Haltestege 8 entsprechen im Querschnitt zusammen etwa dem früher als verstärkte Zone verwendeten Materialsteg. Durch die Aufteilung in zwei völlig voneinander getrennte Stege kann das Garantieband jedoch leicht von der Verschlusskappe abgetrennt werden. Trotzdem ist gewährleistet, dass immer zuerst die Sollbruchstege 5 reissen und dass das Garantieband beim Aufschrauben zuerst an der Verschlusskappe verbleibt. Der Schlitz 9 zwischen den beiden Haltestegen 8 gewährleistet in jedem Fall, dass das Garantieband 4 nicht am Behälterhals 3 verbleibt. Sollten nämlich die beiden Haltestege 8 einmal zusammen mit den Sollbruchstegen 5 reissen, so fällt das Garantieband 4 praktisch von selbst vom Behälterhals 3 ab, da es keinen Ring, sondern nur eine offene Schlaufe bildet. Die erfindungsgemässe Ausgestaltung dient somit nicht nur dem Abfüller des Behälters infolge der besseren Schrumpfeigenschaften und der Erleichterung der Reinigung bei den zurückgegebenen Behältern, sondern auch dem Konsumenten, der das Garantieband mühelos von der Verschlusskappe abreissen kann, falls es nicht von selbst beim Aufschrauben von der Verschlusskappe abgetrennt wird und wegfällt.

Die mit der Erfindung erzielbaren Vorteile wirken sich auch bei den einrastbaren mechanischen Garantiebändern aus, bei denen beim erstmaligen Aufschrauben der Schraubkappe etwa die gleichen Kräfteverhältnisse auftreten wie bei geschrumpften Garantiebändern.

## Patentansprüche

1. Verschlusskappe für einen Behälter, die mit einem mit dem Behälterhals in Eingriff bringbaren Garantieband versehen und einstückig mit dem Garantieband aus thermoplastischem Material im Spritzgussverfahren hergestellt ist, wobei das Garantieband über eine Mehrzahl von Sollbruchstegen sowie über eine verstärkte Zone mit dem unteren Rand der Verschlusskappe verbunden ist und die Wandstärke des Garantiebandes im Bereich zwischen je zwei Sollbruchstegen eine Verstärkung aufweist, dadurch gekennzeichnet, dass die verstärkte Zone aus zwei etwa vertikal verlaufenden Haltestegen (8) besteht, und dass das Garantieband zwischen den Haltestegen unterbrochen ist.

2. Verschlusskappe nach Anspruch 1, dadurch gekenn-zeichnet, dass der Querschnitt der beiden Haltestege zusammen grösser ist als derjenige eines einzelnen Sollbruchsteges (5).

3. Verschlusskappe nach Anspruch 1 und 2, dadurch ge- kennzeichnet, dass die bei den Haltestege im Bereich zwischen zwei Verstärkungen (7) am Garantieband (4) angeordnet sind.

4. Verschlusskappe nach Anspruch 3, dadurch ge- kennzeichnet, dass die beiden Haltestege etwa die gleiche Wandstärke aufweisen wie das Garantieband.
